# FASCICULE DE BREVET EUROPEEN

(11) **EP 1 600 728 B1**
(45) Date de publication et mention de la délivrance du brevet: **02.11.2006**
(21) Numéro de dépôt: 05291021.3
(22) Date de dépôt: 12.05.2005
(51) Int. Cl.: F42B 12/36, F42B 10/66, F42B 10/48

(54) **Engin volant pour l'observation du sol**
Flugkörper zur Geländeaufklärung
Airborne vehicle for ground observation

(30) Priorité: 27.05.2004 FR 0405719
(43) Date de publication de la demande: 30.11.2005
(73) Titulaire: MBDA France, 75016 Paris (FR)
(72) Inventeur: Teneze, Bernard, 18570 Trouy (FR); Blin, Michel, 18000 Bourges (FR)
(74) Mandataire: Bonnetat, Christian

(56) Documents cités:
- DE-A- 3 313 648
- FR-A- 2 558 585
- GB-A- 1 284 487
- US-A- 3 979 086

## Description

La présente invention concerne un engin volant pour l'observation du sol, comportant un corps allongé et pouvant être utilisé pour l'attaque de cibles terrestres, notamment masquées par un obstacle. Un tel engin est décrit par DE-A-3 313 648.

On connaît déjà des engins volants pour l'observation du sol se présentant généralement sous la forme d'un petit avion sans pilote (drone). De tels engins volants sont relativement vulnérables et sont des cibles faciles pour les moyens de défense antiaérienne ennemis et, de plus, ils doivent être continuellement en mouvement et ne peuvent donc pas s'arrêter pour observer avec soin une zone particulière d'un terrain. Pour éviter ce dernier inconvénient, on a déjà pensé à réaliser des drones sous forme de petits hélicoptères. Toutefois, ces derniers sont également très vulnérables.

Par ailleurs, quelle que soit la forme de ces drones connus, avion ou hélicoptère, ils ne peuvent servir qu'à la reconnaissance et non pas à l'attaque des cibles ennemies qu'ils peuvent découvrir et observer.

La présente invention a pour objet de remédier à ces inconvénients.

A cette fin, selon l'invention, l'engin volant pour l'observation du sol, comportant un corps allongé, est remarquable :
- en ce qu'il comporte :
   . un propulseur de sustentation et de déplacement, du type à charge propulsive combustible, associé à des premières tuyères d'échappement, dirigées vers l'arrière dudit corps allongé et réparties latéralement autour de celui-ci, engendrant des forces de manoeuvre latérales dont les lignes d'action passent par le centre de gravité dudit engin volant, lesdites forces étant aptes à assurer la sustentation et les déplacements dudit engin volant dans une position d'observation pour laquelle celui-ci est au moins approximativement vertical avec l'extrémité arrière dudit engin volant dirigée vers le bas ;
   . un propulseur d'attitude, du type à charge propulsive combustible, associé à des deuxièmes tuyères d'échappement, dirigées du côté arrière dudit corps allongé et réparties latéralement autour de celui-ci, engendrant des forces de manoeuvre latérales aptes à maintenir ledit engin volant dans ladite position d'observation au moins approximativement verticale ; et
   . des moyens de prise de vues, disposés à l'arrière dudit corps allongé et aptes à observer ledit sol lorsque ledit engin volant est dans ladite position d'observation au moins approximativement verticale ; et
- en ce que ledit propulseur de sustentation et de déplacement et ledit propulseur d'attitude sont disposés de part et d'autre dudit centre de gravité de l'engin volant et en ce que, lors de la combustion des charges propulsives respectives de ces deux derniers propulseurs, la position dudit centre de gravité reste au moins approximativement fixe.

Ainsi, dans l'engin volant conforme à l'invention, la sustentation et le déplacement, d'une part, et l'attitude, d'autre part, sont commandés par deux propulseurs distincts dédiés uniquement à leur fonction respective, ce qui permet une grande précision dans le suivi de la trajectoire de l'engin volant et dans la présentation verticale de celui-ci par rapport au sol, ce qui le rend moins vulnérable aux défenses antiaériennes terrestres d'un ennemi et lui permet d'observer, avec soin et au ralenti, toute zone suspecte du terrain, par exemple masquée derrière un obstacle.

De plus, on remarquera que, du fait de la quasi-coïncidence du centre de gravité, du point de pilotage du propulseur de sustentation et de déplacement (pilotage en force) et du centre aérodynamique, ce dernier propulseur, ainsi que les forces aérodynamiques transversales -y compris les rafales de vent- n'ont que peu d'influence sur l'attitude.

Avantageusement, ledit propulseur de sustentation et de déplacement présente une masse plus importante que ledit propulseur d'attitude et est plus proche du centre de gravité de l'engin volant que ce dernier. Ledit propulseur d'attitude peut être disposé à l'arrière dudit corps allongé, alors que ledit propulseur de sustentation et de déplacement est disposé juste en avant du centre de gravité dudit engin volant.

Pour permettre auxdits moyens de prise de vues d'engendrer des images nettes du sol observé, il est nécessaire de contrôler le roulis de l'engin volant selon la présente invention. Puisque le propulseur de sustentation et de déplacement exerce des fonctions moins sensibles que le propulseur d'attitude, il est préférable que ce soit ce premier propulseur qui contrôle le roulis dudit engin volant.

De préférence, l'engin volant selon l'invention est lancé, de façon connue pour certains missiles d'attaque, par un poste de lancement et de commande comportant un système de propulsion ou d'éjection qui lui est propre et qui n'est pas porté par ledit engin volant. Ainsi, on peut supprimer dudit engin volant selon l'invention le propulseur arrière généralement chargé du lancement et disposer, à la place dudit propulseur arrière, lesdits moyens de prise de vues.

Après son lancement, ledit engin volant peut voler de façon autonome, par exemple pour réaliser un plan de vol préétabli. En variante, l'engin volant conforme à la présente invention peut comporter des moyens de liaison avec ledit poste de lancement et de commande. Ainsi, il peut éventuellement recevoir des informations dudit poste ou faire effectuer des calculs par ce dernier, ce qui permet d'alléger ledit engin volant. De préférence, lesdits moyens de liaison comportent, de façon connue, au moins une fibre optique, dévidable à partir dudit engin volant. Ainsi, les informations circulant entre l'engin volant et ledit poste ne peuvent être brouillées.

Notamment, pour faciliter ses déplacements au-dessus du terrain observé, l'engin volant selon l'invention peut comporter des moyens de prise de vues supplémentaires disposés à l'avant du corps allongé.

Dans un mode de réalisation avantageux, l'engin volant conforme à la présente invention porte une charge militaire et il comporte des moyens de propulsion et des moyens de guidage lui permettant d'attaquer, de préférence sans retournement, c'est-à-dire par sa partie arrière, une cible détectée par lesdits moyens de prise de vues arrière. L'attaque de ladite cible peut être commandée, soit à partir du poste de lancement et de commande auquel les images de la cible sont transmises par lesdits moyens de liaison, soit automatiquement par un dispositif de reconnaissance de cible porté par ledit engin volant.

Lesdits moyens de propulsion et lesdits moyens de guidage dudit engin en direction de la cible détectée peuvent être indépendants dudit propulseur de sustentation et de déplacement et dudit propulseur d'attitude. Dans ce cas, lesdits moyens de propulsion et lesdits moyens de guidage dudit engin en direction de la cible peuvent être constitués par un propulseur supplémentaire disposé à l'avant dudit corps allongé. Un tel propulseur supplémentaire peut être du type à charge propulsive combustible, éventuellement pourvu d'une tuyère orientable. Il est préférable que ledit propulseur supplémentaire soit déposé derrière une coiffe largable dudit engin volant.

En variante, lesdits moyens de propulsion et lesdits moyens de guidage dudit engin en direction de la cible détectée sont respectivement formés par ledit propulseur de sustentation et de déplacement et par ledit propulseur d'attitude, associés respectivement à des troisièmes et à des quatrièmes tuyères, dirigées vers l'avant dudit corps allongé et réparties latéralement autour de celui-ci. Lesdites premières et deuxièmes tuyères peuvent être orientables et former lesdites troisièmes et quatrièmes tuyères lorsqu'elles sont orientées vers l'avant dudit corps allongé. En variante, lesdites troisièmes et quatrièmes tuyères peuvent être fixes et alimentées en gaz de propulsion par ledit propulseur de sustentation et de déplacement et par ledit propulseur d'attitude, grâce à des systèmes de commutation d'alimentation disposés aux sorties respectives dudit propulseur de sustentation et de déplacement et dudit propulseur d'attitude et permettant d'alimenter soit lesdites premières et deuxièmes tuyères, soit lesdites troisièmes et quatrièmes tuyères.

Les figures du dessin annexé feront bien comprendre comment l'invention peut être réalisée. Sur ces figures, des références identiques désignent des éléments semblables.

Les figures 1 à 4 montrent schématiquement quatre modes de réalisation de l'engin volant conforme à la présente invention.

Les figures 5 et 6 illustrent schématiquement deux exemples de vol dudit engin volant.

Sur les figures 1 à 4, on a représenté schématiquement quatre exemples de réalisation I à IV de l'engin volant 1 conforme à la présente invention.

Chacun de ces exemples de réalisation comporte un corps allongé 2, par exemple cylindrique, d'axe longitudinal L-L, présentant un avant 2A et un arrière 2R et enfermant :
― un propulseur de sustentation et de déplacement 3, du type à charge propulsive combustible, comportant des tuyères d'échappement 4 pour les gaz de combustion, par exemple au nombre de 4, équiréparties latéralement autour dudit corps allongé 2 et dirigées vers l'arrière 2R de celui-ci. Les axes des tuyères 4 passent par le centre de gravité CG dudit engin volant 1, de sorte que le propulseur 3 engendre des forces de manoeuvre latérales dont les lignes d'action passent également par ledit centre de gravité. Ces forces de manoeuvre sont commandables, de façon connue, par exemple par des déviateurs de jet mobiles, pouvant prendre au moins deux positions, de préférence trois, aptes à obturer au moins partiellement ou à dégager complètement lesdites tuyères 4. Ainsi, comme cela est connu pour certains missiles, ledit engin volant 1 est pilotable "en force" par le propulseur 3 ; et
― un propulseur d'attitude 5, également du type à charge propulsive combustible, comportant des tuyères d'échappement 6 pour les gaz de combustion, distantes du centre de gravité CG et étant par exemple également au nombre de 4, équiréparties latéralement autour dudit corps allongé 2 et dirigées vers l'arrière 2R de celui-ci. Le propulseur d'attitude 5 engendre donc des forces de manoeuvre latérales commandables, de façon connue, par exemple par des déviateurs de jets mobiles, également à au moins deux positions, de préférence trois, aptes à obturer au moins partiellement ou à dégager complètement lesdites tuyères 6. Les tuyères 6 étant distantes du centre de gravité CG, le propulseur d'attitutde 5 exerce un pilotage "en couple" sur l'engin volant 1.

Les propulseurs 3 et 5 sont disposés de part et d'autre du centre de gravité CG de l'engin volant et le propulseur 3 est plus lourd que le propulseur 5 et plus proche du centre de gravité CG que ce dernier. La combustion des charges propulsives combustibles de ces propulseurs est réglée pour que, lorsque les propulseurs 3 et 5 fonctionnent, la position du centre de gravité CG reste au moins sensiblement fixe.

Dans les exemples de réalisation I (figure 1) et IV (figure 4) de l'engin volant 1, les tuyères 4 et 6 sont orientables, comme cela est illustré par les flèches, et peuvent prendre respectivement des positions 7 et 8 dirigées vers l'avant 2A du corps allongé 2, comme indiqué en pointillés.

Dans l'exemple de réalisation II (figure 2), le propulseur de sustentation et de déplacement 3 comporte, en plus des tuyères 4, des tuyères fixes 9, équiréparties latéralement autour dudit corps allongé 2 et dirigées vers l'avant 2A de celui-ci. Grâce à des moyens de commutation commandables connus, le propulseur de sustentation et de déplacement 3 peut alimenter en gaz de combustion, soit les tuyères 4, soit les tuyères fixes 9. De même, le propulseur d'attitude 5 comporte, en plus des tuyères 6, des tuyères fixes 10, équiréparties latéralement autour du corps allongé 2 et dirigées vers l'avant 2A de celui-ci. Grâce à des moyens de commutation commandables connus, le propulseur d'attitude 5 peut alimenter en gaz de combustion, soit les tuyères 6, soit les tuyères fixes 10.

Dans l'exemple de réalisation III (figure 3), l'engin volant 1 comporte un propulseur supplémentaire 11, par exemple du type à charge propulsive combustible, disposé à l'avant 2A du corps allongé 2, par exemple derrière une coiffe largable 12 de ce dernier. Le propulseur supplémentaire 11 est pourvu d'une tuyère axiale 13, de préférence orientable, dirigée du côté de l'avant 2A du corps allongé 2.

Dans tous les exemples de réalisation I à IV, l'engin volant 1 comporte, à l'arrière 2R du corps allongé 2, une caméra 14 protégée par une coiffe 15, transparente aux rayonnements auxquels la caméra 14 est sensible. De plus, tous ces exemples de réalisation I à IV comportent, de façon connue pour les missiles, une charge militaire, un système électronique de commande de vol (non représenté) et une réserve dévidable (non représentée) d'une fibre optique 16.

Dans l'exemple de réalisation IV (figure 4), l'engin volant comporte une caméra supplémentaire 17 l'avant 2A du corps allongé 2.

L'engin volant 1, quel que soit son mode de réalisation I à IV, est apte à être lancé par un poste de lancement et de commande 18, qui est pourvu d'un système de propulsion dudit engin volant 1 restant dans son tube de lancement 19, après lancement. De plus, l'engin volant 1 est relié audit poste de lancement et de commande 18 par l'intermédiaire de la fibre optique 16 de la réserve dévidable. Grâce à une telle fibre optique 16, l'engin volant 1 et le poste 18 peuvent échanger des informations, rendant éventuellement inutile la présence d'un calculateur à bord de l'engin volant 1.

Après lancement par le poste 18, l'engin volant 1 allume ses propulseurs 3 et 5 qui le propulsent et le pilotent grâce à leurs tuyères 4 et 6 et lui font prendre une position verticale, avec l'arrière 2R et donc sa caméra 14 dirigés vers le sol 20. Dans cette position verticale, l'engin volant 1 peut se déplacer latéralement, en étant stabilisé en attitude et en roulis, de façon que sa caméra 14 observe le sol qui se trouve sous elle. Lorsque ladite caméra 14 détecte une cible 21, par exemple masquée au poste de tir 18 par un obstacle 22, l'engin volant 1 peut être propulsé et dirigé sur cette cible 21, par l'arrière 2R du corps allongé 2, soit par les tuyères 4 et 6 en positions 7 et 8 (exemples de réalisation I et IV), soit par les tuyères fixes 9 et 10 (exemple de réalisation II), ou bien encore par le propulseur supplémentaire 11 et la tuyère 13 (exemple de réalisation III). Un tel processus de reconnaissance et d'attaque, qui correspond plus particulièrement à un tir de destruction en cloche d'une cible masquée dont l'existence était probable, est illustré par la figure 5.

Si, comme cela est illustré par la figure 6, l'engin volant 1 doit rechercher en maraude une cible 21 à attaquer, il est avantageux que, au-dessus de terrains vides de cible, les propulseurs 3 et 5 fassent basculer l'engin volant 1 en position horizontale et le propulsent dans cette position jusqu'à un rebasculement en position d'observation verticale pour examiner une zone susceptible de comporter une cible 22. Dans cette phase de vol horizontal, la caméra supplémentaire 17 est particulièrement utile.

Comme on le comprendra aisément, la présente invention est particulièrement utile pour observer successivement des zones de terrains masquées au poste de tir par des obstacles 22, 23 et susceptibles de contenir des cibles 21 devant être détruites.

## Revendications

1. Engin volant pour l'observation du sol, comportant un corps allongé (2),
**caractérisé :**
- **en ce qu**'il comporte :
. un propulseur de sustentation et de déplacement (3), du type à charge propulsive combustible, associé à des premières tuyères d'échappement (4), dirigées vers l'arrière (2R) dudit corps allongé et réparties latéralement autour de celui-ci, engendrant des forces de manoeuvre latérales dont les lignes d'action passent par le centre de gravité (CG) dudit engin volant, lesdites forces étant aptes à assurer la sustentation et les déplacements dudit engin volant dans une position d'observation pour laquelle celui-ci est au moins approximativement vertical avec l'extrémité arrière dudit engin volant dirigée vers le bas ;
. un propulseur d'attitude (5), du type à charge propulsive combustible, associé à des deuxièmes tuyères d'échappement (6), dirigées vers l'arrière (2R) dudit corps allongé et réparties latéralement autour de celui-ci, engendrant des forces de manoeuvre latérales aptes à maintenir ledit engin volant dans ladite position d'observation au moins approximativement verticale ; et
. des moyens de prise de vues (14), disposés à l'arrière (2R) dudit corps allongé et aptes à observer ledit sol lorsque ledit engin volant est dans ladite position d'observation au moins approximativement verticale ; et
- en ce que ledit propulseur de sustentation et de déplacement (3) et ledit propulseur d'attitude (5) sont disposés de part et d'autre dudit centre de gravité (CG) de l'engin volant et en ce que, lors de la combustion des charges propulsives respectives de ces deux derniers propulseurs, la position dudit centre de gravité reste au moins approximativement fixe.

2. Engin volant selon la revendication 1,
**caractérisé en ce que** ledit propulseur de sustentation et de déplacement (3) présente une masse plus importante que ledit propulseur d'attitude (5) et est plus proche du centre de gravité (CG) de l'engin volant que ce dernier.

3. Engin volant selon l'une des revendications 1 ou 2,
**caractérisé en ce que** ledit propulseur d'attitude (5) est disposé à l'arrière dudit corps allongé, alors que ledit propulseur de sustentation et de déplacement est disposé juste en avant du centre de gravité (CG) dudit engin volant.

4. Engin volant selon l'une des revendications 1 à 3,
**caractérisé en ce que** l'orientation en roulis dudit engin volant est contrôlée par le propulseur de sustentation et de déplacement (3).

5. Engin volant selon l'une des revendications 1 à 4,
**caractérisé en ce qu**'il est lancé par un poste de lancement et de commande (18) comportant un système de propulsion ou d'éjection qui lui est propre et qui n'est pas porté par ledit engin volant.

6. Engin volant selon la revendication 5,
**caractérisé en ce qu**'il comporte des moyens de liaison (16) avec ledit poste de lancement et de commande (18).

7. Engin volant selon la revendication 6,
**caractérisé en ce que** lesdits moyens de liaison (16) comportent au moins une fibre optique.

8. Engin volant selon l'une des revendications 1 à 7,
**caractérisé en ce qu**'il comporte des moyens de prise de vues supplémentaires (1 7) disposés à l'avant dudit corps allongé.

9. Engin volant selon l'une quelconque des revendications 1 à 8,
**caractérisé en ce qu**'il porte une charge militaire et en ce qu'il comporte des moyens de propulsion et des moyens de guidage lui permettant d'attaquer, par la partie arrière (2R) dudit corps allongé, une cible (21) détectée pour lesdits moyens de prise de vues (14) disposés à l'arrière dudit corps allongé.

10. Engin volant selon la revendication 9,
**caractérisé en ce que** lesdits moyens de propulsion et lesdits moyens de guidage (11, 13) dudit engin en direction de ladite cible (21) sont indépendants dudit propulseur de sustentation et de déplacement (3) et dudit propulseur d'attitude (5).

11. Engin volant selon la revendication 10,
**caractérisé en ce que** lesdits moyens de propulsion et lesdits moyens de guidage dudit engin en direction de ladite cible sont constitués par un propulseur supplémentaire (11, 13) disposé à l'avant (2A) dudit corps allongé.

12. Engin volant selon la revendication 11,
**caractérisé en ce que** ledit propulseur supplémentaire (11, 13) est disposé derrière une coiffe largable (12).

13. Engin volant selon la revendication 9,
**caractérisé en ce que** lesdits moyens de propulsion et lesdits moyens de guidage dudit engin en direction de ladite cible (21) sont respectivement formés par ledit propulseur de sustentation et de déplacement (3) et par ledit propulseur d'attitude (5), associés respectivement à des troisièmes et à des quatrièmes tuyères, dirigées vers l'avant (2A) dudit corps allongé et réparties latéralement autour de celui-ci.

14. Engin volant selon la revendication 13,
**caractérisé en ce que** lesdites premières et deuxièmes tuyères (4, 6) sont orientables et forment lesdites troisièmes et quatrièmes tuyères (7, 8) lorsqu'elles sont orientées vers l'avant (2A) dudit corps allongé.

15. Engin volant selon la revendication 13,
**caractérisé en ce que** lesdites troisièmes et quatrièmes tuyères (9, 10) sont fixes et sont alimentées en gaz de combustion par ledit propulseur de sustentation et de déplacement (3) et par ledit propulseur d'attitude (5).

## Claims

1. A flying object for observing the ground, comprising an elongate body (2), **characterized:**
- **in that** it comprises:
• a lift and displacement motor (3), of the type with combustible propelling charge, associated with first exhaust nozzles (4) directed towards the rear (2R) of said elongate body and distributed laterally about the latter, producing lateral maneuvering forces whose lines of action pass through the center of gravity (CG) of said flying object, said forces being able to ensure the lift and the displacements of said flying object in an observation position for which said object is at least approximately vertical with the rear end of said flying object directed downwards;
• an attitude motor (5), of the type with combustible propelling charge, associated with second exhaust nozzles (6), directed towards the rear (2R) of said elongate body and distributed laterally around the latter, producing lateral maneuvering forces able to maintain said flying object in said at least approximately vertical observation position; and
• picture taking means (14), disposed at the rear (2R) of said elongate body and able to observe said ground when said flying object is in said at least approximately vertical observation position; and
- **in that** said lift and displacement motor (3) and said attitude motor (5) are disposed on either side of said center of gravity (CG) of the flying object and in that, during the combustion of the respective propelling charges of these latter two motors, the position of said center of gravity remains at least approximately fixed.

2. The flying object as claimed in claim 1,
**characterized in that** said lift and displacement motor (3) exhibits a larger mass than said attitude motor (5) and is closer to the center of gravity (CG) of the flying object than the latter.

3. The flying object as claimed in one of claims L or 2,
**characterized in that** said attitude motor (5) is disposed at the rear of said elongate body, while said lift and displacement motor is disposed just in front of the center of gravity (CG) of said flying object.

4. The flying object as claimed in one of claims 1 to 3,
**characterized in that** the roll orientation of said flying object is controlled by the lift and displacement motor (3).

5. The flying object as claimed in one of claims 1 to 4,
**characterized in that** it is launched by a launch and control post (18) comprising a propulsion or ejection system which is specific thereto and which is not carried by said flying object.

6. The flying object as claimed in claim 5,
**characterized in that** it comprises means of linking (16) with said launch and control post (18).

7. The flying object as claimed in claim 6,
**characterized in that** said means- of linking (16) comprise at least one optical fiber (8).

8. The flying object as claimed in one of claims 1 to 7,
**characterized in that** it comprises an additional picture taking means (17) disposed at the front of said elongate body.

9. The flying object as claimed in one of claims 1 to 8,
**characterized in that** it carries a warhead charge and-in that it comprises means of propulsion and means of guidance allowing it to attack, via the rear part (2R) of said elongate body, a target (21) detected for said picture taking means (14) disposed at the rear of said elongate body.

10. The flying object as claimed in claim 9,
**characterized in that** said means of propulsion and said means of guidance (11, 13) of said object in the direction of said target (21) are independent of said lift and displacement motor (3) and of said attitude motor (5).

11. The flying object as claimed in claim 10,
**characterized in that** said means of propulsion and said means of guidance of said object in the direction of said target consist of an additional motor (11, 13) disposed at the front (2A) of said elongate body (12).

12. The flying object as claimed in claim 11,
**characterized in that** said additional motor (11, 13) is disposed behind a droppable hood (12).

13. The flying object as claimed in claim 9,
**characterized in that** said means of propulsion and said means of guidance of said object in the direction of said target (21) are respectively formed by said lift and displacement motor (3) and by said attitude motor (5), associated respectively with third and fourth nozzles, directed towards the front (2A) of said elongate body and distributed laterally around the latter.

14. The flying object as claimed in claim 13,
**characterized in that** said first and second nozzles (4, 6) are orientable and form said third and fourth nozzles (7, 8) when they are oriented towards the front (2A) of said elongate body.

15. The flying object as claimed in claim 13,
**characterized in that** said third and fourth nozzles (9, 10) are fixed and are supplied with combustion gas by said lift and displacement motor (3) and by said attitude motor (5).

## Patentansprüche

1. Flugkörper zur Geländeaufklärung, umfassend einen langgestreckten Körper (2), **dadurch gekennzeichnet,:**
- **dass** er umfasst:
. ein Auftriebs- und Fortbewegungstriebwerk (3) vom Typ mit brennbarem Treibsatz, das mit ersten Strahlrohren (4) verbunden ist, die zum Heck (2R) des langgestreckten Körpers hin gerichtet sind und seitlich um diesen verteilt sind, und das seitliche Betätigungskräfte erzeugt, deren Wirkungslinien durch den Schwerpunkt (CG) des Flugkörpers verlaufen, wobei die Kräfte in der Lage sind, für den Auftrieb und die Fortbewegungen des Flugkörpers in einer Beobachtungsposition zu sorgen, für die dieser zumindest annähernd vertikal ist, wobei das hintere Ende des Flugkörpers nach unten gerichtet ist;
. ein Lagetriebwerk (5) vom Typ mit brennbarem Treibsatz, das mit zweiten Strahlrohren (6) verbunden ist, die zum Heck (2R) des langgestreckten Körpers hin gerichtet sind und seitlich um diesen verteilt sind, und das seitliche Betätigungskräfte erzeugt, die in der Lage sind, den Flugkörper in der mindestens annähernd vertikalen Beobachtungsposition zu halten; und
. Aufnahmemittel (14), die am Heck (2R) des langgestreckten Körpers angeordnet sind und in der Lage sind, den Boden zu beobachten, wenn der Flugkörper in der zumindest annähernd vertikalen Beobachtungsposition ist; und
- **dass** das Auftriebs- und Fortbewegungstriebwerk (3) und das Lagetriebwerk (5) zu beiden Seiten des Schwerpunkts (CG) des Flugkörpers angeordnet sind und dass bei der Verbrennung der jeweiligen Treibsätze dieser beiden letztgenannten Triebwerke die Position des Schwerpunkts zumindest annähernd fix bleibt.

2. Flugkörper nach Anspruch 1, **dadurch gekennzeichnet, dass** das Auftriebs- und Fortbewegungstriebwerk (3) eine größere Masse als das Lagetriebwerk (5) aufweist und näher am Schwerpunkt (CG) des Flugkörpers als das Letztgenannte ist.

3. Flugkörper nach einem der Ansprüche 1 oder 2, **dadurch gekennzeichnet, dass** das Lagetriebwerk (5) am Heck des langgestreckten Körpers angeordnet ist, während das Auftriebs- und Fortbewegungstriebwerk gerade vor dem Schwerpunkt (CG) des Flugkörpers angeordnet ist.

4. Flugkörper nach einem der Ansprüche 1 bis 3, **dadurch gekennzeichnet, dass** die Ausrichtung des Flugkörpers hinsichtlich der Rollbewegung durch das Auftriebs- und Fortbewegungstriebwerk (3) kontrolliert wird.

5. Flugkörper nach einem der Ansprüche 1 bis 4, **dadurch gekennzeichnet**, da-ss er durch eine Start- und Steuerstation (18) gestartet wird, die ein Antriebs- oder Auswurfsystem umfasst, das ihr eigen ist und- das nicht vom Flugkörper getragen wird.

6. Flugkörper nach Anspruch 5, **dadurch gekennzeichnet, dass** er Mittel zur Verbindung (16) mit der Start- und Steuerstation (18) umfasst.

7. Flugkörper nach Anspruch 6, **dadurch gekennzeichnet, dass** die Verbindungsmittel (16) mindestens eine Lichtleitfaser umfassen.

8. Flugkörper nach einem der Ansprüche 1 bis 7, **dadurch gekennzeichnet, dass** er zusätzliche Aufnahmemittel (17) umfasst, die am Bug des langgestreckten Körpers angeordnet sind.

9. Flugkörper nach einem der Ansprüche 1 bis 8, **dadurch gekennzeichnet, dass** er einen Gefechtskopf trägt und dass er Antriebsmittel und Führungsmittel umfasst, die es ihm ermöglichen, durch den hinteren Teil (2R) des langgestreckten Körpers ein Ziel (21) anzugreifen, das durch die Aufnahmemittel (14) festgestellt wurde, die am Heck des langgestreckten Körpers angeordnet sind.

10. Flugkörper nach Anspruch 9, **dadurch gekennzeichnet, dass** die Antriebsmittel und die Mittel zur Führung (11, 13) des Flugkörpers in Richtung auf das Ziel (21) vom Auftriebs- und Fortbewegungtriebwerk (3) und vom Lagetriebwerk (5) unabhängig sind.

11. Flugkörper nach Anspruch 10, **dadurch gekennzeichnet, dass** die Antriebsmittel und die Mittel zur Führung des Flugkörpers in Richtung auf da-s- Ziel durch ein zusätzliches Triebwerk (11, 13) gebildet werden, das am-Bug (2A) des langgestreckten Körpers angeordnet ist.

12. Flugkörper nach Anspruch 11, **dadurch gekennzeichnet, dass** das zusätzliche Triebwerk (11, 13) hinter einer abwerfbaren Kappe (12) angeordnet ist.

13. Flugkörper nach Anspruch 9, **dadurch gekennzeichnet, dass** die Antriebsmittel und die Mittel zur Führung des Flugkörpers in Richtung auf das- Ziel (21) durch das Auftriebs- und Fortbewegungstriebwerk (3) bzw. das Lagetriebwerk (5) gebildet werden, die jeweils mit dritten und vierten Strahlrohren verbunden sind, die zum-Bug (2A) des langgestreckten Körpers hin gerichtet sind und seitlich um diesen verteilt sind.

14. Flugkörper nach Anspruch 13, **dadurch gekennzeichnet, dass** die ersten und zweiten Strahlrohre (4, 6) drehbar sind und die dritten und vierten Strahlrohre (7, 8) bilden, wenn sie zum Bug (2A) des langgestreckten Körpers hin gerichtet sind.

15. Flugkörper nach Anspruch 13, **dadurch gekennzeichnet, dass** die dritten und vierten Strahlrohre (9, 10) fix sind und durch das Auftriebs- und Fortbewegungstriebwerk (3) und durch das Lagetriebwerk (5) mit Verbrennungsgas versorgt werden.
